# FASCICULE DE BREVET EUROPEEN

(11) **EP 1 074 393 B1**
(45) Date de publication et mention de la délivrance du brevet: **25.07.2007**
(21) Numéro de dépôt: 00402209.1
(22) Date de dépôt: 02.08.2000
(51) Int. Cl.: B41J 13/12, G07B 17/00

(54) **Dispositif de débourrage pour alimenteur de machine à affranchir**
Papierstaubeseitigungsvorrichtung für einen Zuführer einer Frankiermaschine
Jam-clearing device for a feeder of a franking machine

(30) Priorité: 03.08.1999 FR 9910066
(43) Date de publication de la demande: 07.02.2001
(73) Titulaire: NEOPOST TECHNOLOGIES, 92220 Bagneux (FR)
(72) Inventeur: Gregoire, Jean-Pierre, 77170 Brie Comte Robert (FR); Le Jaoudour, Thierry, 91370 Verrieres-Le-Buisson (FR)
(74) Mandataire: David, Alain

(56) Documents cités:
- EP-A- 0 724 234
- PATENT ABSTRACTS OF JAPAN vol. 009, no. 223 (M-411), 10 septembre 1985 (1985-09-10) & JP 60 079981 A (FUJI XEROX KK), 7 mai 1985 (1985-05-07)

## Description

### Domaine de la technique

La présente invention se rapporte exclusivement au domaine du traitement de courrier et elle concerne plus particulièrement un dispositif de débourrage pour une machine à affranchir de type à jet d'encre.

### Art antérieur

Il est bien connu que, pour diverses raisons techniques, des phénomènes de bourrage peuvent se produire dans les machines à affranchir. Toutefois, ces problèmes sont plus ou moins critiques selon l'architecture de la machine et notamment la possibilité d'accès au chemin de transport des articles de courrier.

Dans les machines actuelles, comme celles présentées dans les demandes de brevets français N° 99 00492 et N° 99 00493 ainsi que dans la demande EP-A-0 724 234 de la demanderesse, les impératifs de conception tant techniques (nécessité d'une machine compacte et sécurisée) qu'économiques (l'empreinte postale est une valeur monétaire et la machine doit présenter un coût raisonnable) ne permettent pas l'ouverture complète de la machine et son articulation en deux parties distinctes, comme cela a pu exister sur certaines machines de conception plus ancienne. De plus, les cadences de fonctionnement de ces machines étant de plus en plus élevées, il est impératif que tout problème de bourrage soit résolu très rapidement, c'est à dire directement par l'utilisateur sans aucun recours à un technicien de l'entreprise ou au Service Après Vente du constructeur ou du concédant de la machine à affranchir.

### Objet et définition de l'invention

La présente invention a donc pour but de remédier à ces inconvénients en proposant un dispositif de débourrage qui facilite l'accès à la zone de bourrage pour retirer le ou les articles de courrier qui s'y sont accumulés. Un but de l'invention est également de rendre cette intervention particulièrement aisée aussi bien pour une enveloppe immobilisée mais restée visible dans le chemin de transport que pour une étiquette coincée dans les rouleaux de ce chemin et invisible depuis l'extérieur de la machine.

Ces buts sont atteints par un dispositif pour le débourrage d'articles de courrier retenus dans le chemin de transport d'une machine de traitement de courrier, le transport des articles de courrier étant assuré par plusieurs séries de rouleaux d'entraînement réparties tout au long de ce chemin de transport et dont au moins deux séries de rouleaux sont disposées, par rapport au sens d'avancée des articles de courrier, respectivement en amont et en aval de moyens d'impression de l'empreinte postale, caractérisé en ce qu'il comporte un ensemble de commande manuelle pour, dans une première position de débourrage, libérer en partie le chemin de transport des articles de courrier en abaissant simultanément les rouleaux d'entraînement amont et aval et pour, dans une seconde position de débourrage, libérer en totalité le chemin de transport des articles de courrier en procédant à un retrait quasi - complet de l'ensemble des rouleaux d'entraînement.

Ainsi, selon la nature du bourrage, l'opérateur effectuera un retrait quasi - total ou partiel du dispositif de transport des articles de courrier. Cette opération est particulièrement rapide et ne demande aucune intervention de spécialiste.

Les séries de rouleaux d'entraînement sont montées chacune sur un axe commun dont les extrémités sont fixées à deux parois parallèles formant flasques et mobiles en translation sous l'action dudit ensemble de commande manuelle. Ces parois parallèles comportent chacune à une extrémité une pointe de guidage destinée à coopérer avec une fente pratiquée dans un corps de la machine de traitement de courrier afin d'assurer une fonction de recentrage.

De préférence, le déplacement des flasques est obtenu par l'intermédiaire de roulettes qui peuvent se déplacer dans des glissières du corps de la machine de traitement de courrier. Ce déplacement des roulettes sur les glissières est limité par des butées de fin de course de façon à interdire un retrait total des rouleaux d'entraînement.

L'ensemble de commande manuelle comporte deux longerons parallèles dont les premières extrémités sont réunies par une poignée actionnable directement par un opérateur, les secondes extrémités libres de ces deux longerons, maintenues par une entretoise, se terminant chacune par un ergot formant butée destiné à coopérer avec une partie fixe solidaire desdites parois formant flasques.

Les longerons longitudinaux comporte une rampe destinée à coopérer par glissement avec un arbre de liaison solidaire dans son déplacement des rouleaux d'entraînement amont et aval. Avantageusement, cette rampe comporte trois portions de came avec des pentes décroissantes.

Les parois formant flasques et supports des rouleaux d'entraînement sont maintenues dans une position initiale d'impression par un mécanisme de verrouillage débrayable. De préférence, ce mécanisme de verrouillage débrayable comporte une partie formant plateau en contact permanent avec une lame flexible de déverrouillage qui fait partie intégrante de la poignée. Il comporte également un élément en forme de fourche intégrant ladite partie formant plateau et qui est articulé à l'encontre d'un moyen ressort sur un arbre de liaison monté entres lesdites parois formant flasques et comportant deux crochets de verrouillage destinés à coopérer avec des ouvertures de centrage pratiquées dans le corps de la machine.

### Brève description des dessins

D'autres caractéristiques et avantages de la présente invention ressortiront mieux de la description suivante, faite à titre indicatif et non limitatif, en regard des dessins annexés, sur lesquels:
- la figure 1 est une vue en coupe longitudinale de la partie inférieure d'un dispositif de transport d'une machine à affranchir comportant un dispositif de débourrage selon l'invention,
- la figure 1A est une vue de détail illustrant des fentes de recentrage du dispositif de transport de la figure 1,
- la figure 2 est une vue similaire à celle de la figure 1 avec le dispositif de débourrage dans une première position de dégagement partiel du chemin de transport des articles de courrier,
- la figure 3 est une vue de détail illustrant le mécanisme de verrouillage du dispositif de débourrage,
- la figure 4 est une vue de dessous du dispositif de la figure 2, corps du dispositif de transport ôté, et
- la figure 5 montre le dispositif de débourrage dans une seconde position de dégagement complet du chemin de transport des articles de courrier.

### Description détaillée d'un mode de réalisation préférentiel

La présente invention trouve particulièrement application dans les machines de traitement de courrier, notamment dans les machines à affranchir munies de dispositifs de transport tels que ceux décrits dans les demandes de brevets français N°99 00492 et N°99 00493 de la demanderesse.

Dans ces dispositifs de transport, et comme l'illustre les figures 1 à 5, l'entraînement des articles de courrier dans le chemin de transport de la machine est assuré en général par plusieurs séries de rouleaux d'entraînement superposés se succédant tout le long de ce chemin de transport, au moins une première série de rouleaux 10 étant disposée en entrée du dispositif de transport pour assurer en coopération avec une filière (non représentée) une sélection des articles de courrier et au moins deux autres séries de rouleaux 12, 14 (dits aussi rouleaux amont et aval) étant disposées de part et d'autre de moyens 16 d'impression de l'empreinte postale pour assurer un guidage précis lors de l'impression. Chaque série de rouleaux est montée sur un axe commun 100, 120, 140 dont les deux extrémités sont fixées à deux parois parallèles 18, 20 formant flasques verticaux de support du dispositif de transport.

Lorsque les articles de courrier ne sont pas en prise directe avec ces différents rouleaux d'entraînement, ils reposent sur une table mobile 22 du dispositif de transport munie avantageusement d'un berceau pivotant 24 et dont le déplacement vertical est synchronisé avec l'abaissement de ces rouleaux d'entraînement.

En outre, afin de mieux répartir les pressions exercées sur les articles de courrier, notamment en fonction des différentes épaisseurs de ces articles, et de réduire les chocs sur les rouleaux d'entraînement aval, l'abaissement de ces deux séries de rouleaux amont 12 et aval 14 est synchronisé au moyen de deux paires de leviers articulés, respectivement 26, 28, comportant deux secteurs dentés en prise mutuelle, et dont le pivotement respectif est couplé (de façon essentiellement proportionnelle et dans le rapport des secteurs dentés) au déplacement de la série de rouleaux à laquelle le levier est étroitement associé. En effet, chaque levier, qui peut pivoter autour d'un axe d'articulation 260, 280 solidaire des flasques 18, 20 du dispositif de transport, comporte à une extrémité un élément de préhension qui vient en prise avec un arbre de liaison associé 262, 282, d'axe parallèle à l'axe commun 120, 140 des rouleaux d'entraînement amont 12 et aval 14, et dont le déplacement suit exactement celui de cet axe commun auquel il est solidarisé.

Selon la présente invention, l'ensemble du dispositif de transport (avec ses rouleaux d'entraînement et sa table mobile) est mobile en translation, entre une position initiale d'impression et une position terminale de débourrage, par l'intermédiaire de roulettes 30a, 30b, montées sur les deux flasques verticaux parallèles 18, 20 de support du dispositif, et qui peuvent se déplacer respectivement dans des glissières 32a, 32b du corps 34 de la machine à affranchir, de telle sorte que le dispositif de transport peut être extrait pratiquement entièrement de la machine à affranchir (des butées de fin de course 36a, 36b limitent toutefois le déplacement des roulettes sur les glissières de façon à interdire un retrait total du dispositif de transport), au travers d'une ouverture 38 pratiquée dans sa partie arrière (par rapport au sens d'avancée des articles de courrier). Chacun des flasques 18, 20 est muni à son extrémité avant d'une pointe de guidage 40a, 40b destinée à coopérer en fin de course retour (donc dans la position d'impression) avec une fente 42a, 42b pratiquée dans une partie de corps 34, l'une de ces deux fentes 42a assurant par une partie précisément ajustée à la pointe de guidage correspondante une fonction de recentrage du dispositif de transport (voir la figure 1A). Dans la position d'impression, les flasques 18, 20 sont alors positionnés contre le corps 34 de la machine à affranchir et repoussent des moyens ressort, par exemple des ressorts à lames de compression 44a, 44b.

Le déplacement du dispositif de transport dans le corps de la machine à affranchir est assuré par un ensemble de commande manuelle 46 munie d'une poignée 48 agissant sur un mécanisme de verrouillage débrayable 50.

L'ensemble de commande manuelle 46 se présente sous la forme d'un tiroir sans fond avec essentiellement deux longerons parallèles 52, 54 dont les premières extrémités sont réunies par la poignée 48, les secondes extrémités libres de ces deux longerons étant maintenues parallèles par une entretoise 49 et se terminant chacune par un ergot formant butée 56, 58 destiné à coopérer avec une partie fixe 60 solidaire des flasques 18, 20. Dans une zone intermédiaire, entre ces première et seconde extrémités, les longerons présentent chacun une rampe 62, 64 avantageusement à trois portions de came avec des pentes décroissantes, respectivement fortes 62a, 64a, moyennes 62b, 64b et faibles 62c, 64c, qui coopèrent par glissement avec le premier arbre de liaison 262 associé à la série de rouleaux amont 12. Deux axes (ou deux paires de galets) de guidage 66, 68 montés entre les flasques support 18, 20 et disposés de préférence près des deux extrémités des longerons peuvent en outre être ajoutés pour parfaire le guidage de ces longerons lors du déplacement du dispositif de transport dans la machine.

Le mécanisme de verrouillage débrayable 50 comporte une pièce sensiblement en forme de fourche de levage, dont le manche formant plateau 70 est en contact permanent avec une lame flexible de déverrouillage 72 qui fait partie intégrante de la poignée 48, et dont les deux dents, parallèles et plates, sont articulées sur un arbre de liaison 74 à l'encontre d'un moyen ressort, par exemple deux ressorts de rappel 76, 78. Chacune de ces deux dents comporte en partie basse un ergot formant crochet de verrouillage 80, 82 et qui, en coopérant avec une ouverture de centrage 84, 86 du corps de la machine à affranchir, assure le maintien du dispositif de transport dans la position initiale d'impression. Dans cette position, les flasques 18, 20 sont en contact avec le corps 34 et repoussent les ressorts à lames de compression 44a, 44b.

La manoeuvre de débourrage s'effectue comme suit. En fonctionnement normal (figure 1), le dispositif de transport est logé complètement dans le corps (dit aussi « base ») de la machine à affranchir dans une position initiale permettant l'impression de l'empreinte postale, la poignée 48 étant alors simplement affleurante et les ressorts à lames 44a, 44b étant comprimés. Les rouleaux d'entraînement et la table mobile sont dans une position haute et le premier arbre de liaison 262 est en contact avec la portion de came à forte pente 62a, 64a des longerons 52, 54.

Si un bourrage se produit, l'opérateur va dans un premier temps tirer sur la poignée 48 (figure 2) pour libérer en partie le chemin de transport des articles de courrier. Les longerons 52, 54 fixés à cette poignée vont en se déplaçant entraîner la descente du premier arbre de liaison 262 (qui suit la pente imposée par la rampe 62, 64) ainsi que l'abaissement simultané des rouleaux d'entraînement amont 12 et des rouleaux d'entraînement aval 14, par l'intermédiaire des leviers articulés 26, 28. En effet, les deux leviers articulés coopèrent mutuellement de telle sorte qu'un pivotement du premier levier associé aux rouleaux amont dans un sens de rotation déterminé entraîne un pivotement du second levier associé aux rouleaux aval dans un sens de rotation opposé. La décroissance successive des pentes des portions de came permet de moduler l'effort de traction exercé sur la poignée (élevé au départ et plus faible ensuite). Lorsque les ergots formant butées 56, 58 viennent en contact avec la cloison fixe 60, les longerons se retrouvent immobilisés dans une première position de débourrage. Dans cette position intermédiaire, le premier arbre de liaison 262 est dans une position basse extrême en contact avec la portion de came à faible pente 62c, 64c et les rouleaux amont et aval 12, 14 disposés également dans une position basse (de même que la table mobile 22) libèrent le chemin de transport sur une hauteur déterminée h suffisante pour que l'opérateur puisse passer sa main entre les rouleaux d'entraînement (figure 2). Cette position convient donc particulièrement aux enveloppes immobilisées dans le chemin de transport et relativement faciles d'accès.

Si l'espace dégagé n'apparaît pas suffisant pour accéder à l'article bloqué, par exemple lorsqu'il s'agit de retirer une étiquette difficilement repérable dans ce chemin de transport, l'opérateur va alors dans un deuxième temps libérer en totalité le chemin de transport en procédant à un retrait complet de l'ensemble des rouleaux d'entraînement 10, 12, 14. Pour cela, et comme le montre la figure 3, il soulève avec les doigts la lame flexible de déverrouillage 72. Cette action provoque le basculement de la fourche autour de l'arbre de liaison 74 et la remontée des crochets de verrouillage 80, 82, ce qui libère le dispositif de transport qui ne demande plus qu'à rouler sur ses glissières d'autant plus que les ressorts à lames 44a, 44b en se détendant donnent une impulsion de départ au déplacement du dispositif de transport. Le déplacement complet s'effectue ensuite en tirant sur la poignée 48 jusqu'à ce que les roulettes 30a, 30b viennent en arrêt sur les butées de fin de course 36a, 36b (figure 5). Dans cette seconde position terminale de débourrage, l'opérateur peut alors récupérer l'étiquette immobilisée et une fois cette opération effectuée, repousser le dispositif de transport avec la poignée pour que celui-ci reprenne la position initiale d'impression. La rampe 62, 64 parcourue dans le sens contraire va permettre aux rouleaux d'entraînement et à la table mobile de remonter pour reprendre leurs positions hautes d'origine en passant par la position intermédiaire de débourrage, le guidage final du dispositif de transport étant assuré par l'action dans la fente de recentrage.

Ainsi, avec la structure de l'invention, l'opération de débourrage s'effectue très simplement, si nécessaire en deux étapes successives qui correspondent respectivement à une intervention immédiate aisée (par exemple dans le cas d'une enveloppe visible) et à une intervention moins immédiate mais qui reste toutefois encore relativement aisée (cas d'une étiquette non visible).

## Revendications

1. Dispositif pour le débourrage d'articles de courrier retenus dans le chemin de transport d'une machine de traitement de courrier, le transport des articles de courrier étant assuré par plusieurs séries de rouleaux d'entraînement superposés réparties tout au long de ce chemin de transport dont une première série de rouleaux (10) disposée en entrée dudit chemin de transport et au moins deux autres séries de rouleaux (12, 14) disposées, par rapport au sens d'avancée des articles de courrier, respectivement en amont et en aval de moyens d'impression de l'empreinte postale (16), les rouleaux inférieurs desdites séries de rouleaux d'entraînement étant montés chacun sur un axe commun (100, 120, 140) dont les extrémités sont fixées à deux parois parallèles formant flasques (18, 20), **caractérisé en ce qu'**il comporte un ensemble de commande manuelle (46) ayant des moyens pour,abaisser simultanément les rouleaux inférieurs d'entraînementl desdites séries de rouleaux amont et aval dans une première position de débourrage dans laquelle le chemin de transport des articles de courrier est libéré en partie,
et des moyens pour procéder à un retrait complet de l'ensemble des rouleaux inférieurs d'entraînement formant la première et les deux autres séries de rouleaux dans une seconde position de débourrage dans laquelle le chemin de transport des articles de courrier est libéré en totalité

2. Dispositif de débourrage selon la revendication 1, **caractérisé en ce que** lesdits moyens pour abaisser lesdits rouleaux inférieurs d'entraînement comportent au moins deux leviers articulés (26, 28) comportant deux secteurs dentés en prise mutuelle

3. Dispositif de débourrage selon la revendication 1, **caractérisé en ce que** chacune desdites parois parallèles formant flasques comporte à une extrémité une pointe de guidage (40a, 40b) destinée à coopérer avec une fente (42a, 42b) pratiquée dans une partie de corps (34) de la machine de traitement de courrier afin d'assurer une fonction de recentrage.

4. Dispositif de débourrage selon la revendication 1, **caractérisé en ce que** lesdites parois parallèles formant flasques et supports des rouleaux d'entraînement sont mobiles en translation par l'intermédiaire de roulettes (30a, 30b) qui peuvent se déplacer dans des glissières (32a, 32b) du corps (34) de la machine de traitement de courrier.

5. Dispositif de débourrage selon la revendication 4, **caractérisé en ce que** le déplacement des roulettes sur les glissières est limité par des butées
de fin de course (36a, 36b) de façon à interdire un retrait total des rouleaux d'entraînement.

6. Dispositif de débourrage selon la revendication 1, **caractérisé en ce que** ledit ensemble de commande manuelle comporte deux longerons parallèles (52, 54) dont les premières extrémités sont réunies par une poignée (48) actionnable directement par un opérateur, les secondes extrémités libres de ces deux longerons, maintenues par une entretoise (49), se terminant chacune par un ergot formant butée (56, 58) destiné à coopérer avec une partie fixe (60) solidaire desdites parois formant flasques.

7. Dispositif de débourrage selon la revendication 6, **caractérisé en ce que** lesdits longerons longitudinaux comporte une rampe (62, 64) destinée à coopérer par glissement avec un arbre de liaison (262) solidaire dans son déplacement des rouleaux d'entraînement amont et aval (12, 14).

8. Dispositif de débourrage selon la revendication 7, **caractérisé en ce que** ladite rampe comporte trois portions de came avec des pentes décroissantes (62a, 62b, 62c ;64a, 64b, 64c).

9. Dispositif de débourrage selon la revendication 1, **caractérisé en ce que** lesdites parois formant flasques et supports des rouleaux d'entraînement sont maintenues dans une position initiale d'impression par un mécanisme de verrouillage débrayable (50).

10. Dispositif de débourrage selon la revendication 9, **caractérisé en ce que** ledit mécanisme de verrouillage débrayable comporte une partie formant plateau (70) en contact permanent avec une lame flexible de déverrouillage (72) qui fait partie intégrante de la poignée (48).

11. Dispositif de débourrage selon la revendication 10, **caractérisé en ce que** ledit mécanisme de verrouillage débrayable comporte un élément en forme de fourche intégrant ladite partie formant plateau et qui est articulé à l'encontre d'un moyen ressort (76, 78) sur un arbre de liaison (74) monté entres lesdites parois formant flasques et comportant deux crochets de verrouillage (80, 82) destinés à coopérer avec des ouvertures de centrage (84, 86) pratiquées dans une partie de corps (34) de la machine.

## Claims

1. A device for unjamming mail items retained in the transportation path of a mail handling machine, the mail items being transported by several series of superposed drive rollers distributed all along this transportation path, one first series of rollers (10) of which is placed at the entry of said transportation path and at least two other series of rollers (12, 14) that are placed, with respect to the direction of advance of the mail items, respectively upstream and downstream of means (16) for printing the postal imprint, the bottom rollers of said series of drive rollers being each mounted on a common spindle (100, 120, 140), the ends of which are fastened to two parallel walls forming side panels (18, 20), the device being **characterised in that** it comprises a manual control unit (46) that has means for simultaneously lowering the bottom drive rollers of said series of upstream and downstream rollers in a first unjamming position in which the transportation path for the mail items is partly cleared and means for completely withdrawing all of the bottom drive rollers forming the first and the other two series of rollers in a second unjamming position in which the transportation path for the mail items is completely cleared.

2. The unjamming device according to claim 1, **characterised in that** said means for lowering said bottom drive rollers include at least two pivoted levers (26, 28) having two toothed sectors in mutual engagement.

3. The unjamming device according to claim 1, **characterised in that** each of said parallel walls forming side panels has at one end a guiding point (40a, 40b) intended to engage in a slot (42a, 42b) made in part of the body (34) of the mail handling machine so as to fulfill a realignment function.

4. The unjamming device according to claim 1, **characterised in that** said parallel walls forming side panels and supports for the drive rollers are able to move translationally by means of castors (30a, 30b) which can move along slideways (32a, 32b) in the body (34) of the mail handling machine.

5. The unjamming device according to claim 4, **characterised in that** the movement of the castors along the slideways is limited by end-of-travel stops (36a, 36b) so as to prevent complete withdrawal of the drive rollers.

6. The unjamming device according to claim 1, **characterised in that** said manual control unit comprises two parallel beams (52, 54), the first ends of which are joined together by a handle (48) directly actuable by an operator, the free second ends of these two beams, held in place by a brace (49), each terminating in a stop-forming lug (56, 50) intended to engage in a fixed part (60) fastened to said walls forming the side panels.

7. The unjamming device according to claim 6, **characterised in that** said longitudinal beams include a ramp (62, 64) intended to engage by sliding with a linkage shaft (262) integral in its movement with the upstream and downstream drive rollers (12, 14).

8. The unjamming device according to claim 7, **characterised in that** said ramp comprises three cam portions with decreasing slopes (62a, 62b, 62c; 64a, 64b, 64c).

9. The unjamming device according to claim 1, **characterised in that** said walls forming the side panels and supports for the drive rollers are held in an initial printing position by a disengagable locking mechanism (50).

10. The unjamming device according to claim 9, **characterised in that** said disengagable locking mechanism comprises a part forming a ledge (70) in permanent contact with a flexible unlocking blade (72) which forms an integral part of the handle (48).

11. The unjamming device according to claim 10, **characterised in that** said disengagable locking mechanism includes an element in the form of a fork which is incorporated into said part forming a ledge and which can pivot against a spring means (76, 78) on a linkage shaft (74) mounted between said walls forming the side panels and having two locking hooks (80, 82) intended to engage in alignment openings (84, 86) made in part of the body (34) of the machine.

## Patentansprüche

1. Vorrichtung zum Beseitigen eines Staus von Poststücken, die im Transportweg einer Postbearbeitungsmaschine festgehalten sind, wobei die Beförderung der Poststücke durch mehrere Reihen von übereinander angeordneten, entlang dieses Transportweges verteilten Antriebsrollen sichergestellt wird, darunter eine erste Reihe von Rollen (10), die am Eingang des Transportweges angeordnet ist, sowie wenigstens zwei weitere Reihen von Rollen (12, 14), die in bezug auf die Vorschubrichtung der Poststücke stromaufwärts bzw. stromabwärts von Mitteln zum Drucken des Poststempels (16) angeordnet sind, wobei die unteren Rollen der genannten Reihen von Antriebsrollen jeweils an einer gemeinsamen Achse (100, 120, 140) angebracht sind, deren Enden an zwei parallelen, Flansche bildenden Wänden (18, 20) befestigt sind, **dadurch gekennzeichnet, daß** sie eine Einheit zum manuellen Steuern (46) umfaßt, die Mittel zum gleichzeitigen Absenken der unteren Antriebsrollen der stromaufwärtigen und der stromabwärtigen Reihe von Rollen in eine erste Staubeseitigungsposition, in weicher der Transportweg der Poststücke teilweise freigelegt ist, sowie Mittel aufweist, um ein vollständiges Zurückziehen der Einheit der unteren Antriebsrollen, welche die erste Reihe und die zwei weiteren Reihen von Rollen bilden, in eine zweite Staubeseitigungsposition zu vollziehen, in welcher der Transportweg der Poststücke vollkommen freigelegt ist.

2. Vorrichtung zum Beseitigen eines Staus nach Anspruch 1, **dadurch gekennzeichnet, daß** die Mittel zum Absenken der unteren Antriebsrollen wenigstens zwei angelenkte Hebel (26, 28) mit zwei in gegenseitigem Eingriff befindlichen Zahnsegmenten umfassen.

3. Vorrichtung zum Beseitigen eines Staus nach Anspruch 1, **dadurch gekennzeichnet, daß** eine jede der parallelen, Flansche bildenden Wände an einem Ende eine Führungsspitze (40a, 40b) aufweist, welche dazu bestimmt ist, mit einem in einem Körperteil (34) der Postbearbeitungsmaschine ausgebildeten Schlitz (42a, 42b) zusammenzuwirken, um eine Funktion eines erneuten Zentrierens zu gewährleisten.

4. Vorrichtung zum Beseitigen eines Staus nach Anspruch 1, **dadurch gekennzeichnet, daß** die parallelen, Flansche und Träger bildenden Wände der Antriebsrollen mit Hilfe von kleinen Rollen (30a, 30b), die sich in Gleitschienen (32a, 32b) des Körpers (34) der Postbearbeitungsmaschine bewegen können, verschiebebeweglich sind.

5. Vorrichtung zum Beseitigen eines Staus nach Anspruch 4, **dadurch gekennzeichnet, daß** das Bewegen der kleinen Rollen auf den Gleitschienen durch Endanschläge (36a, 36b) begrenzt ist, so daß ein vollständiges Zurückziehen der Antriebsrollen untersagt wird.

6. Vorrichtung zum Beseitigen eines Staus nach Anspruch 1, **dadurch gekennzeichnet, daß** die Einheit zum manuellen Steuern zwei parallele Längsträger (52, 54) umfaßt, deren erste Enden durch einen Griff (48) verbunden sind, der direkt durch einen Bedienungsmann betätigt werden kann, wobei die freien zweiten Enden dieser zwei Längsträger, die durch eine Querstrebe (49) gehalten werden, jeweils in einem einen Anschlag (56, 58) bildenden Vorsprung auslaufen, welcher dazu bestimmt ist, mit einem festen Teil (60) zusammenzuwirken, das mit den Flansche bildenden Wänden fest verbunden ist.

7. Vorrichtung zum Beseitigen eines Staus nach Anspruch 6, **dadurch gekennzeichnet, daß** die genannten Längsträger eine Rampe (62, 64) umfassen, welche dazu bestimmt ist, mit einer Verbindungswelle (262), die in ihrer Bewegung fest mit den stromaufwärtigen und stromabwärtigen Antriebsrollen (12, 14) verbunden ist, gleitend zusammenzuwirken.

8. Vorrichtung zum Beseitigen eines Staus nach Anspruch 7, **dadurch gekennzeichnet, daß** die Rampe drei Nockenabschnitte mit abfallenden Schrägen (62a, 62b, 62c; 64a, 64b, 64c) aufweist.

9. Vorrichtung zum Beseitigen eines Staus nach Anspruch 1, **dadurch gekennzeichnet, daß** die Flansche und Träger bildenden Wände der Antriebsrollen, durch einen ausrückbaren Verriegelungsmechanismus (50) in einer Ausgangsdruckstellung gehalten werden.

10. Vorrichtung zum Beseitigen eines Staus nach Anspruch 9, **dadurch gekennzeichnet, daß** der ausrückbare Verrieglungsmechanismus einen ein Plateau (70) bildenden Teil umfaßt, der in permanentem Kontakt mit einer flexiblen Entriegelungszunge (72) ist, die Bestandteil des Griffs (48) ist.

11. Vorrichtung zum Beseitigen eines Staus nach Anspruch 10, **dadurch gekennzeichnet, daß** der ausrückbare Verriegelungsmechanismus ein gabelförmiges Element umfaßt, in das der ein Plateau bildende Teil integriert ist und das entgegen einem Federmittel (76, 78) an einer Verbindungswelle (74) angelenkt ist, die zwischen den Flansche bildenden Wänden angebracht ist und zwei Verriegelungshaken (80, 82) aufweist, welche dazu bestimmt sind, mit in dem Körper (34) der Maschine ausgebildeten Zentrieröffnungen (84,86) zusammenzuwirken.
